# FASCICULE DE BREVET EUROPEEN

(11) **EP 0 102 891 B1**
(45) Date de publication et mention de la délivrance du brevet: **16.09.1987**
(21) Numéro de dépôt: 83401670.1
(22) Date de dépôt: 17.08.1983
(51) Int. Cl.: E03D 9/03

(54) **Support perfectionné pour produits nettoyants et/ou colorants, destiné à être accroché sous le rebord d'une cuvette de W.C.**
Halterung für Reinigungs- und/oder Färbemittel, dazu bestimmt am Rand einer Toilettenschüssel angebracht zu werden
Holder for cleaning and/or coloring products to be hooked at the rim of a toilet bowl

(30) Priorité: 26.08.1982 FR 8214652
(43) Date de publication de la demande: 14.03.1984
(73) Titulaire: Reckitt & Colman S.A., 91301 Massy Cédex (FR)
(72) Inventeur: Weiss, Richard, F-28000 Chartres (FR); Delagneau, Hubert, F-28300 Mainvilliers (FR)
(74) Mandataire: Rinuy, Santarelli

## Description

La présente invention concerne un dispositif-support pour produits dispersibles ou solubles dans l'eau pour former une composition aqueuse concentrée pour le traitement des cuvettes de W.C.

On connaît à l'heure actuelle un grand nombre de dispositifs destinés à recevoir des produits dispersibles ou solubles dans l'eau en vue du maintien des cuvettes de W.C. dans un état de propreté et/ou en vue de la désinfection ou de la désodorisation de ces dernières.

Dans un certain nombre de cas, les produits utilisés à cet effet contiennent des composés et/ou des colorants solubles dans l'eau (en général bleus ou verts), destinés à agir sur et/ou à colorer l'eau restant dans la cuvette après chaque manoeuvre de la chasse d'eau.

On peut classer ces dispositifs connus en deux catégories principales, selon que le produit ou la composition utilisé qui se présente en général sous forme d'un bloc se trouve immergé dans l'eau entre deux manoeuvres de la chasse d'eau ou, au contraire, se trouve à l'air libre, donc émergé entre ces manoeuvres.

On rappellera rapidement ci-après et de façon très schématique, en se référant aux figures 1 à 5 des dessins annexés, les principes suivant lesquels sont conçus ces dispositifs connus.

Dans la catégorie des blocs immergés, on distingue:
1) Ceux (voir figure 1) constitués par un simple récipient généralement ajouré ou panier 1 destiné à contenir le bloc de la composition considérée et muni d'une anse ou de tout dispositif d'accrochage 2 sur le bord d'une cuvette de W. C.;
2) Ceux (voir figure 2) comportant également un récipient 1 divisé en deux compartiments, le premier 1a destiné à contenir la composition ou le bloc considéré et le second 1 b muni d'un dispositif faisant office de siphon 1c, le tout étant susceptible d'être suspendu ou accroché sous le rebord d'une cuvette de W.C. par l'intermédiaire de son dispositif d'accrochage 2 (voir le brevet allemand POTRAFKE no 1 930 773 et le brevet français ROUSSEY no 1 117 332);
3) Ceux (voir figure 3) comportant le réceptacle 1 contenant le bloc de la composition considérée 1a, ledit réceptacle 1 étant pourvu d'un dispositif 1c faisant office de siphon.

L'ensemble est muni de son dispositif d'accrochage 2 sur le rebord de la cuvette de W.C. (voir la demande de brevet français l'OREAL no 8109221 et le brevet britannique BRAIN no 379 553).

Dans la catégorie dite des blocs émergés, on distinguera:
1) Ceux (voir figure 4) constitués d'un bloc 1a avec son dispositif-support ou panier 3 directement relié au dispositif d'accrochage 2 (voir brevet français RECKITT no 2 170 341). et
2) Ceux (voir figure 5) comportant une chambre dite de rétention 1 munie d'une grille-support 3 pour la composition considérée 1 et, au-dessous de ladite grille, un dispositif faisant office de siphon 1c, le tout étant bien entendu muni du dispositif d'accrochage 2 (voir par exemple le brevet français GLOBOL no 2 424 374).

Or ces dispositifs présentent un certain nombre d'inconvénients majeurs, à savoir:

### A) Pour les blocs immergés:

Une des principales fonctions des blocs que l'on suspend au rebord des cuvettes de W.C. est de contribuer à la désodorisation et à la désinfection des cuvettes de W.C. Cette fonction peut se réaliser de deux façons, séparément ou simultanément, à savoir, soit par transfert d'une certaine quantité du produit actif dans l'eau restant dans la cuvette, soit par évaporation de ce produit actif à partir du bloc de la composition considérée.

On concevra aisément que lorsqu'un tel bloc est immergé dans l'eau, cette évaporation est rendu quasiment impossible et, de ce fait, la désodorisation et/ou la désinfection se trouve être, dans ce cas, très médiocre.

Un second inconvénient des blocs immergés apparait dans le cas des blocs de compositions colorantes: on constate en effet, dans ce cas, que chaque fois que l'on actionne la chasse d'eau et qu'après que l'eau de rinçage se soit écoulée du logement-support dans lequel se trouve le bloc colorant, il se produit une accumulation de gouttes colorées et l'écoulement de celles-ci le long de la paroi de la cuvette de W.C. Cette égoutture est plus ou moins intense selon l'aptitude à l'érosion du bloc colorant. Par ailleurs, les gouttes formées présentent une concentration, dans le temps, de plus en plus grande en colorant. De ce fait, il se forme, le long de la paroi latérale de la cuvette de W.C. et au-dessous du bloc colorant, une traînée ou trace colorée peu esthétique qu'il est d'autant plus difficile d'éliminer que l'égouttage a duré plus longtemps. On a bien essayé de remédier à ces inconvénients en munissant l'enceinte contenant le bloc de composition active d'un siphon, comme dans le cas de la demande de brevet L'OREAL rappelée ci-dessus, ou en prévoyant une chambre séparée de rétention munie également d'un dispositif à siphon, comme dans le cas du brevet POTRAFKE cité précédemment.

En outre, bien que dans ce brevet, il soit décrit un dispositif du type comprenant (a) une enceinte conçue pour le logement d'au moins un bloc de produit solide et pour maintenir ce dernier au moins partiellement au contact d'un volume prédéterminé de ladite composition concentrée ainsi qu'un dispositif à cloche et à siphon pour une évacuation différée, et (b) un couvercle pour ladite enceinte comportant des orifices calibrés et destiné à protéger lesdits produits solides contre leur érosion directe par le flux des chasses de la cuvette de W. C. tout en permettant l'admission d'une quantité limitée d'eau destinée à la dilution de ladite composition concentrée, ledit couvercle, adapté sur ladite enceinte pour le logement dudit bloc de produit solide de traitement, ayant une forme de cuvette ayant en son fond au moins un orifice et destinée à recueillir une fonction du flux d'eau de chasse, fraction admise par ledit orifice. Une telle disposition n'évite pas soit l'obturation du siphon par entraînement de particules provenant de la désagrégation du bloc de produit, soit le fonctionnement du siphon d'une manière telle qu'il affecte les couches inférieures du liquide à évacuer, n'assurant ainsi pas une concentration uniforme de la composition fournie par chaque manoeuvre de la chasse d'eau.

Au surplus, si les dispositifs connus et rappelés ci-dessus permettent de résoudre partiellement le problème posé par la formation des traînées de colorant sur les parois de la cuvette de W.C., ils ne donnent pas satisfaction dans tous les cas. En effet, la diversité des formes, la pluralité des profils des rebords des cuvettes W.C., la variabilité des débits et des puissances de l'eau admise dans une cuvette au moment de chaque chasse, sont telles, qu'à l'usage, ces dispositifs prennent des positions défectueuses souvent liées à la difficulté de maintien de leur horizontalité, ce qui empêche un fonctionnement correct. Des débordements et des égouttures de solutions concentrées de produit actif ont lieu et concourrent à la formation de taches sur la paroi des cuvettes de W.C., notamment lorsque les blocs de compositions actives utilisées sont particulièrement destinés à la coloration de l'eau. On pourrait, à la rigueur, remédier totalement ou partiellement à cet inconvénient en augmentant par exemple considérablement le volume des chambres de rétention sans pour autant augmenter la quantité de produit actif. Une telle solution est toutefois en pratique irréalisable, dans la mesure où le volume disponible dans la cuvette de W.C. pour l'utilisation de ce type de produit est forcément limité; viennent s'ajouter des raisons évidentes d'esthétique et des raisons techniques touchant à un fonctionnement normal lié au niveau de l'eau restant dans la cuvette de W.C. et nécessaire à l'amorçage du siphon de celle-ci.

### B) Pour les blocs émergés:

Lorsque ces dispositifs ne comportent pas de chambre de rétention, ils sont évidemment tout à fait inadéquates à recevoir des blocs colorés. Lorsqu'ils sont munis d'une chambre de rétention située au-dessous du volume contenant le bloc de composition active et séparée de celle-ci par une grille supportant un tel bloc, comme par exemple le dispositif décrit dans le brevet GLOBOL rappelé ci-dessus, ces dispositifs présentent également des inconvénients majeurs: en effet il s'y produit inévitablement une érosion mécanique des blocs de composition active qui sont plus ou moins bien protégés contre l'action de l'afflux de l'eau au moment de l'action des chasses. Cette érosion entraîne la formation de particules solides susceptibles d'obstruer totalement ou partiellement les systèmes de grilles et/ou d'évacuation de l'eau des dispositifs en question, les rendant ainsi partiellement, voire totalement inopérants.

Les autres inconvénients résultent du fait que ces dispositifs émergés ne permettent pas d'obtenir des taux d'usure constants et donc dosages constants en produit actif dans l'eau des cuvettes de W.C., ces taux étant forcément dépendants, non seulement du type de la cuvette et de la chasse des W.C. mais également de la position prise par ces dispositifs dans la cuvette. Ils n'assurent ainsi pas une utilisation rationnelle des produits actifs mis'en oeuvre.

Or, la présente invention obvie à tous ces inconvénients et vise un dispositif-support perfectionné pour produits actifs, destiné à être accroché sous le rebord d'une cuvette de W.C., permettant à doser la quantité d'un produit actif solide soluble ou émulsionnable dans l'eau restant au fond de la cuvette après l'action d'une chasse d'eau.

Le dispositif selon l'invention est essentiellement caractérisé par le fait qu'il comprend:
- une enceinte conçue pour le logement d'au moins un bloc et pour contenir un volume prédéterminé d'un concentré aqueux de produit(s) de traitement, volume avec lequel ledit bloc se trouvera au moins partiellement en contact,
- un dispositif de protection dudit bloc contre son érosion directe par le flux des chasses de la cuvette de W.C.;
- un moyen pour admettre dans ladite enceinte un volume prédéterminé d'eau de chasse destiné à diluer ledit concentré aqueux de produit(s) de traitement, l'excédent de cette eau de chasse étant envoyé directement dans ladite cuvette de W.C., et,
- un dispositif d'évacuation à action différée pour envoyer directement dans la cuvette de W.C. un volume prédéterminé du milieu liquide ainsi péalablement dilué.

D'autres caractéristiques et les avantages de l'invention ressortiront plus clairement de la description qui va suivre faite en regard des figures 6 à 9 des dessins annexés:
- la figure 6 étant une vue en perspective d'un exemple de réalisation du dispositif selon l'invention;
- la figure 7 étant une vue en élévation-coupe longitudinale d'un tel dispositif;
- la figure 8 étant une vue en élévation-coupe transversale; et
- la figure 9 étant une vue correspondant à la figure 8 mais suivant une variante de réalisation.

En se référant à ces figures, le dispositif-support perfectionné selon l'invention comprend un réservoir étanche 1 destiné à recevoir une composition active hydrosoluble ou émulsionnable dans l'eau, de tout type connu, à action désinfectante et/ou déodorante et/ou colorante 1a.

Une telle composition se présente le plus souvent sous la forme d'un bloc solide.

Dans une variante illustrée à la figure 8, ce réservoir 1 constitue une cavité unique dans laquelle ce bloc 1a est directement logé. Suivant une autre variante, telle qu'illustrée à la figure 9, le réservoir 1 est divisé en deux compartiments A et B par une cloison étanche C en forme équerre formant cloche et dont la jupe verticale D se trouve à une certaine distance d du fond du réservoir 1 pour permettre la libre circulation de l'eau de dissolution comme on le verra ci-après lors de la description du fonctionnement du dispositif.

A l'intérieur du réservoir 1 sont réalisées deux tubulures opposées 7-7a, disposées suivant l'axe longitudinal de ce réservoir et avantageusement au voisinage des parois latérales orthogonales à cet axe. L'extrémité inférieure de chaque tubulure débouche par le fond du réservoir 1 à l'extérieur de celui-ci pour constituer un orifice d'évacuation alors que chacune de leur extrémité supérieure est coiffée d'une cloche 8-8a prévue sur la face inférieure d'un couvercle 9 de forme concave et présentant des bords relevés (tels que 9a) pour former une cavité ou second réservoir 10 de volume donné et dont le fond comporte au moins un ou plusieurs orifices calibrés tel que 11. La combinaison tubulure 7-cloche 8 réalise ainsi un siphon.

L'ensemble ci-dessus est muni d'un système d'accrochage de tout type connu approprié permettant sa fixation et son maintien sous le rebord d'une cuvette de W.C. Un tel système peut être avantageusement constitué, par exemple, d'une ou plusieurs anses telles que 12.

Le fonctionnement du dispositif décrit ci-dessus est le suivant:
le dispositif étant monté sous le rebord d'une cuvette de W. C., le réservoir 1 comportant sa composition solide 1a contient après quelques premières manoeuvres de chasse d'eau, une réserve de solution concentrée de produits actifs R dont le niveau supérieur 5 affleure sensiblement le bord inférieur de la jupe des cloches 8-8a. Lors d'un afflux d'eau par suite de l'action d'une chasse, le second réservoir 10 se remplit d'un certain volume correspondant, l'excès se déversant directement dans la cuvette de W.C. par débordement sans entrer en contact avec le bloc ou la solution de produit actif se trouvant dans le réservoir 1. On évite déjà ainsi toute tache ou traînée pouvant provenir du balayage d'un bloc colorant par le courant d'eau d'une chasse. Lorsque ce réservoir 10 se vide grâce à l'orifice ou aux orifices tels que 11, le niveau supérieur de la solution R monte de la hauteur h et le volume d'eau ainsi ajouté correspond à celui du volume de la cavité 10. Ce volume ainsi connu sert à diluer, de façon également connue et égale, d'une chasse à l'autre, la solution concentrée R. Il constitue aussi le volume d'amorçage des systèmes de siphon constitués par les tubulures 7-7a et leurs cloches 8-8a. Ces systèmes de siphons constituent des moyens d'évacuation à action différée. En effet, comme cela est bien connu, un siphon ne joue son rôle que lorsqu'il est amorcé. Entre le moment où l'eau de chasse est admise et le moment où le siphon assure l'évacuation, il faut attendre l'amorçage de ce siphon. D'où un certain délai qui s'écoule pour l'évacuation. Mais une fois amorcés, les systèmes de siphon assurent le passage d'une solution de produit(s) actif(s) ayant un taux de dilution donné et qui se déverse par les tubulures 7-7a directement dans la cuvette de W.C. jusqu'au moment où le niveau du liquide dans le réservoir 1 retombe au niveau S qui correspond au désamorçage des siphons. Dans ce cas également, aucun égouttage intempestif ne peut se produire au cours d'une période de non utilisation de la chasse d'eau. Par ailleurs, du fait même de la position et de la localisation des systèmes de siphon, il en résulte que dans des conditions de non horizontalité de l'ensemble du dispositif selon l'invention, au moins un des deux siphons peut fonctionner, évitant ainsi des débordements de la solution concentrée R de produit(s) actif(s) directement dans la cuvette de W.C. et les taches ou traînées éventuelles de colorant qui seraient liées à de tels débordements.

On notera donc que le dispositif selon l'invention permet en même temps de délivrer, après chaque action de chasse, une quantité déterminée de substance active, quelles que soient les conditions inhérentes à la force mécanique de l'eau de la chasse et/ou à la position du dispositif sur la paroi de la cuvette de W.C. et d'éviter les écoulements ou égouttures éventuels de solutions concentrées en produits actifs entre les chasses sur ladite paroi de cuvette de W.C.

Pour assurer la délivrance d'une quantité encore plus pratiquement constante de substance pendant toute la durée du bloc de composition active en cours d'utilisation, le réservoir 1 comporte une chambre A uniquement destinée à recevoir ladite composition active, comme illustrée en variante sur la figure 9. Cette chambre est réalisée par les parois C-D formant cloche et elle n'est en communication avec la chambre B que par sa partie inférieure. Cette disposition permet ainsi de réguler la surface de contact entre l'eau et la composition active pendant toute sa durée de vie, tout en conservant constant le volume de la solution concentrée ainsi que son taux de dilution par l'afflux de l'eau d'une chasse, la dissolution du produit actif et la disparition d'un certain volume de composition solide n'affectant pas le volume de ladite solution concentrée en raison même de la présence de la cloison de séparation D, sauf, bien entendu lorsque le bloc 1a se trouve occuper, sensiblement en fin d'utilisation, le volume situé au-dessous de la jupe D. La variante illustrée à la figure 8 ne permet pas un tel maintien de volume constant du fait de la variation de ce dernier fonction de volume de composition solide totalement immergée qui disparaît au fur et à mesure de sa dissolution.

Il est à noter au surplus que le dispositif qui vient d'être décrit peut se voir avantageusement adjoindre une chambre séparée E munie d'ouvertures appropriées telles que les fentes F, cette chambre étant destinée à recevoir un substrat (non soluble) imprégné de matière(s) volatile(s) ou une composition active solide (non soluble) en vue du traitement de l'air ambiant.

## Revendications

1. Dispositif-support pour produits solides dispersibles ou solubles dans l'eau pour former une composition aqueuse concentrée pour le traitement des cuvettes de W.C., dispositif du type comprenant:
(a) une enceinte (1) conçue pour le logement d'au moins un bloc de produit solide et pour maintenir ce dernier au moins partiellement au contact d'un volume prédéterminé de ladite composition concentrée ainsi qu'un dispositif à cloche (8, 8a) et à siphon (7, 7a) pour une évacuation différée, et
(b) un couvercle (9) pour ladite enceinte (1) comportant des orifices (11) calibrés et destiné à protéger lesdits produits solides contre leur érosion directe par le flux des chasses de la cuvette de W.C. tout en permettant l'admission d'une quantité limitée d'eau destinée à la dilution de ladite composition concentrée, ledit couvercle (9), adapté sur ladite enceinte (1) pour le logement dudit bloc de produit solide de traitement (1a), ayant une forme de cuvette (10) ayant en son fond au moins un orifice (11) et destinée à recueillir une fraction de flux d'eau de chasse, fraction admise par ledit orifice, dispositif caractérisé en ce que la jupe de la cloche (8, 8a) dudit dispositif à siphon (7, 7a) est de relativement faible hauteur de manière à permettre le soutirage des couches supérieures extrêmes de liquide de traitement alors dilué et qu'au moins un tel dispositif à siphon évacue la composition de traitement diluée dans l'eau de la cuvette de W.C.

2. Dispositif-support selon la revendication 1, caractérisé en ce qu'il comprend deux systèmes- siphons (8-8a, 7-7a) réalisés en deux points opposés suivant l'axe longitudinal de ladite enceinte.

3. Dispositif selon la revendication 1 ou 2, caractérisé en ce que ladite enceinte comporte une cloison verticale (D) la divisant en deux compartiments (A-B) reliés entre eux par un passage pour fluide.

4. Dispositif selon la revendication 3, caractérisé en ce que ladite cloison de séparation est rendue solidaire du couvercle.

5. Dispositif selon la revendication 3, caractérisé en ce que ladite cloison verticale est rendue solidaire d'une cloison horizontale (C) obturant l'un des deux compartiments, le compartiment ainsi obturé à sa partie supérieure servant pour le logement dudit bloc.

6. Dispositif selon la revendication 1, caractérisé en ce que les jupes (8, 8a) de la ou des cloches des systèmes à siphon sont solidaires du couvercle (9).

7. Dispositif selon l'une quelconque des revendications 1 à 6, caractérisé en ce qu'il comprend en outre une chambre séparée (E) d'ouvertures appropriées (F) et destinée à recevoir une substance en vue du traitement de l'air ambiant.

## Claims

1. Carrier device for solid products capable of being dispersed or dissolved in water to form a concentrated aqueous composition for the treatment of toilet bowls, device of the type comprising:
(a) an enclosure (1) designed for housing at least one block of a solid product and for keeping the latter at least partially in contact with a predetermined volume of the said concentrated composition as well as a bell (8, 8a) and siphon (7, 7a) device for a delayed emptying, and
(b) a lid (9) for the said enclosure (1) comprising calibrated orifices (11) and intended to protect the said solid products against their direct erosion by the flow of the flushes of the toilet bowl, while permitting the entry of a limited quantity of water intended to dilute the said concentrated composition, the said lid (9) adapted onto the said enclosure (1) for housing the said block of a solid treatment product (1a) being in the shape of a dish (10) having at least one orifice (11) in its bottom and intended to collect a fraction of the flow of flush water, a fraction allowed to enter through the said orifice, the device being characterized in that the skirt of the bell (8, 8a) of the said siphon (7, 7a) device is of relatively low height so as to permit the uppermost layers of the treatment liquid which is then dilute to be drawn off and that at least one such siphon device empties the dilute treatment composition into the water of the toilet bowl.

2. Carrier device according to Claim 1, characterized in that it comprises two siphon systems (8-8a, 7-7a) produced at two opposite points in the direction of the lengthwise axis of the said enclosure.

3. Device according to Claim 1 or 2, characterized in that the said enclosure comprises a vertical partition (D) dividing it into two compartments (A-B) which are mutually connected by a passage for fluid.

4. Device according to Claim 3, characterized in that the said dividing partition is made integral with the lid.

5. Device according to Claim 3, characterized in that the said vertical partition is made integral with a horizontal partition (C) closing one of the two compartments, the compartment thus closed in its top part being used for housing the said block.

6. Device according to Claim 1, characterized in that the skirts (8, 8a) of the bell or bells of the syphon systems are integral with the lid (9).

7. Device according to any one of Claims 1 to 6, characterized in that it additionally comprises a separate chamber (E) equipped with appropriate openings (F) and intended to receive a substance with a view to the treatment of the surrounding air.

## Patentansprüche

1. Halterungseinrichtung für feste, im Wasser verteilbare oder lösbare Mittel zur Bildung einer konzentrierten wässerigen Zusammensetzung zur Behandlung von WC-Schüsseln, mit:
(a) einem Behälter (1) zur Aufnahme mindestens eines Blocks des festen Mittels, und um letzteren mindestens teilweise in Kontakt mit einem vorherbestimmten Volumen der konzentrierten Zusammensetzung zu halten, sowie einer Glocken- (8, 8a) und Siphoneinrichtung (7, 7a) für eine verzögerte Entleerung, und
(b) einem Deckel (9) für den Behälter (1), welcher Deckel kalibrierte Öffnungen (11) aufweist und dazu bestimmt ist, die genannten festen Mittel gegen ihre direkte Zersetzung durch den Spülstrom der WC-Schüssel zu schützen, dabei aber den Eintritt einer begrenzten Wassermenge erlaubt, die zur Lösung der konzentrierten Zusammensetzung bestimmt ist, wobei der auf den Behälter (1) zur Aufnahme des Blocks festen Behandlungsmittels (1a) gepasste Deckel (9) die Form einer Schale (10) aufweist, die in ihrem Boden mindestens eine Öffnung (11) aufweist und bestimmt ist, einen Bruchteil des Spülwasserstromes zu sammeln, wobei der Bruchteil durch die Öffnung eintritt, dadurch gekennzeichnet, dass der Schurz der Glocke (8, 8a) der Siphoneinrichtung (7, 7a) eine relativ geringe Höhe aufweist, um das Abziehen der allerobersten Schichten der nun gelösten Behandlungsflüssigkeit zu erlauben, und dass wenigstens eine solche Siphoneinrichtung die gelöste Behandlungszusammensetzung in das Wasser der WC-Schüssel entleert.

2. Halterungseinrichtung nach Anspruch 1, dadurch gekennzeichnet, dass sie zwei Siphonsysteme (8-8a, 7-7a) aufweist, die an zwei entsprechend der Längsachse des Behälters gegenüberliegenden Punkten vorgesehen sind.

3. Einrichtung nach Anspruch 1 oder 2, dadurch gekennzeichnet, dass der Behälter eine vertikale Wand (D) aufweist, die ihn in zwei Abteile (A-B) unterteilt, die untereinander durch einen Flüssigkeitsdurchgang verbunden sind.

4. Einrichtung nach Anspruch 3, dadurch gekennzeichnet, dass die Trennwand mit dem Dekkel fest verbunden ist.

5. Einrichtung nach Anspruch 3, dadurch gekennzeichnet, dass die vertikale Wand mit einer eines der beiden Abteile verschliessenden horizontalen Wand (C) fest verbunden ist, wobei das so in seinem oberen Teil abgeschlossene Abteil zur Aufnahme des genannten Blocks dient.

6. Einrichtung nach Anspruch 1, dadurch gekennzeichnet, dass die Schurze (8, 8a) der Glok- ke(n) der Siphonsysteme mit dem Deckel (9) fest verbunden sind.

7. Einrichtung nach einem der Ansprüche 1 bis 6, dadurch gekennzeichnet, dass sie ausserdem eine mit geeigneten Öffnungen (F) versehene getrennte Kammer (E) aufweist, die zur Aufnahme eines Luftverbesserungsmittels bestimmt ist.
